# EUROPÄISCHE PATENTSCHRIFT

(11) **EP 0 730 920 B1**
(45) Veröffentlichungstag und Bekanntmachung des Hinweises auf die Patenterteilung: **21.11.2001**
(21) Anmeldenummer: 96103019.4
(22) Anmeldetag: 29.02.1996
(51) Int. Cl.: B21D 43/09

(54) **Vorrichtung zum Zwischenlüften einer der Walzen an hochdynamischen Vorschubsystemen mit integrierter Blechdickenmessung**
Apparatus for lifting one of the rollers of a highly dynamic transport system with integrated measuring of plate thickness
Dispositif pour enlever un des rouleaux d'un système d'alimentation à grande dynamique avec mesure d'épaisseur intégré de la tôle

(30) Priorität: 03.03.1995 DE 19507396; 02.06.1995 DE 29509112 U; 12.09.1995 DE 19533697
(43) Veröffentlichungstag der Anmeldung: 11.09.1996
(73) Patentinhaber: SIRI Pressenautomation GmbH, 73095 Albershausen (DE)
(72) Erfinder: Schwarz, Siegfried, 73066 Sparwiesen (DE)
(74) Vertreter: Fürst, Siegfried

(56) Entgegenhaltungen:
- DE-A- 2 507 701
- DE-A- 3 810 663
- FR-A- 2 156 670

## Beschreibung

Die Erfindung betrifft eine Vorrichtung zum Zwischenlüften der oberen Walze eines hochdynamischen Walzenvorschubsystems zum Zuführen eines Materialbandes bei Pressen, Stanzen oder ähnlichen Maschinen nach dem Oberbegriff des Anspruches 1.

Aus dem Stand der Technik ist eine derartige Vorrichtung aus der DE 38 10 663 C2 bekannt. Dort wird eine Walzenzuführungseinrichtung mit einem Mechanismus zum intermittierenden Antreiben der Walzen beschrieben, um ein zwischen den Walzen festgeklemmtes Materialband um eine bestimmte Länge vorzuschieben. Um die Spaltbreite zwischen den Walzen einstellen zu können, ist die obere Walze des Walzenvorschubsystems einschließlich ihres Antriebs auf einer Schwinge höhenbeweglich gelagert. Es ist dadurch möglich, die obere Walze durch Zwischenlüften anzuheben, um das Materialband einführen zu können.

Das Zwischenlüften erfolgt durch die Betätigung eines Exzenters, der an einem axialen Ende der Schwinge angeordnet ist, sowie über ein an der Oberseite der Schwinge vorgesehenes Stellglied. An der Schwinge greift außerdem eine Feder an, die die Schwinge in Richtung der untenliegenden Walze beaufschlagt. Das Einstellen der Spaltbreite über das Stellglied erfolgt ausschließlich mechanisch durch Drehen einer am Stellglied angreifenden Mutter, wodurch die für das Zwischenlüften erforderliche Zeitdauer erhöht ist und die geforderte Präzision bei der Einstellung der Spaltbreite nicht sicher gewährleistet werden kann.

Ausgehend von diesem Stand der Technik liegt der Erfindung die Aufgabe zugrunde, eine Vorrichtung zu schaffen, mit der einerseits eine schnelle, präzise und nicht manuelle Einstellung der die obere Vorschubwalze tragenden Schwinge erzielt wird und gleichzeitig eine ständige Überwachung der Blechdickentoleranz erhalten wird.

Zur Lösung dieser Aufgabe wird vorgeschlagen, daß an dem Stellglied als Walzenlüftelement mindestens ein über einen AC-Motor positionierbares mechanisches Hubelement angreift, wobei dessen Positionierung durch eine schaltungsgemäße Verknüpfung des AC-Motors mit der jeweiligen Maschinensteuerung erfolgt.

Die Unteransprüche beinhalten dabei vorteilhafte Detailausgestaltungen, spezielle Einzelheiten und Alternativausführungen.

Vorteilhaft ist, daß durch geeignete elektronisch angesteuerte, mechanische Bauteile eine möglichst verzögerungsfreie, gradgenaue Ein- und Ausschaltung des Walzen-Lüftvorganges erreicht und damit eine höhere Pressen- bzw. Stanzhubzahl sowie eine höhere Prozeßsicherheit erzielt wird.

Ein weiterer Vorteil der neuen Vorrichtung besteht noch darin, daß durch eine kontinuierliche Ermittlung der Dicke des durchlaufenden Metallbandes Betriebsstörungen, wie Werkzeugbruch vermieden werden.

Ausführungsbeispiele der erfindungsgemäßen Vorrichtung sind in den Zeichnungen dargestellt und im folgenden näher beschrieben.
Es zeigen:
- Fig. 1: eine Ausführung der Vorrichtung in schematischer Darstellung als Seitenansicht,
- Fig. 2: eine Ansicht dazu in Vorschubrichtung,
- Fig. 3: eine erste Ausführungform zu Fig. 1,
- Fig. 4: eine zweite Ausführungsform zu Fig. 1 in detaillierter Darstellung,
- Fig. 5: desgleichen mit gelüfteter Vorschubwalze,
- Fig. 6: eine Darstellung nach Fig. 4 mit einer Blechdickenmessung.

Die Figuren 1 und 2 zeigen den Grundaufbau einer neuen Vorrichtung zum Lüften einer oberen Walze 7 eines hochdynamischen Walzenvorschubsystems 1 zum Zuführen eines Materialbandes 1a bei Pressen, Stanzen, o.ä. Maschinen, bei der die obere angetriebene Walze 2 auf einer Schwinge 5 höhenbeweglich gelagert ist und über Walzenlüftelemente 7 am freien Ende 5b eines Schwingenoberteils 5d bzw. 5d' die Positionierung durchgeführt wird.
Der Vorteil der neuen Vorrichtung zum Zwischenlüften der oberen Walze 2 eines hochdynamischen Walzenvorschubsystems 1 liegt darin, daß die die obere Vorschubwalze 2 tragende Schwinge 5 auf ihrer Oberseite unter Zwischenschaltung von Druckelementen 9 ein Stellglied 5d bzw. 5d' zugeordnet ist, an welchem als Walzenlüftelement mindestens eine über einen AC-Motor 8a positionierbare Spindel 7 angreift.

In einer speziellen baulichen Ausgestaltungsform ist gemäß Fig. 1 und 2 dabei vorgesehen, daß das Steitgfied 5d plattenförmig ausgebildet ist, jochartig auf den Druckelementen 9 aufsitzt und über seitliche Führungssäulen 5c um ein einstellbares Höhenmaß b gegenüber der Schwinge 5 beweglich ist, wobei zudem noch die Positionierspindel 7 über eine Kugelgewindeführung 7a mit dem Stellglied 5d bzw. 5d' verbunden ist, die beiden symmetrisch dazu angeordneten Druckelemente 9 als luftbeaufschlagte Balgzylinder 9a ausgebildet sind und die Führungssäulen 5c an ihren oberhalb des Stellgliedes 5d bzw. 5d' herausragenden freien Enden mit Stellmuttern 5c' zum definierten Einstellen des die Materialdickentoleranz ausgleichenden Abstandes b versehen sind (Festanschlagfunktion = Materialdicke -0,2mm).
Gemäß der Fig. 2 und 3 kann die Bauform alternativ auch so gewählt sein, daß das Stellglied 5d' ebenfalls als Schwinge mit gleichem Drehpunkt 5a ausgebildet ist, an deren Schwingende 5b die Positionierspindeln 7, 7a angreifen, wobei vorzugsweise eine Anordnung von zwei Spindeln 7, 7c in gegenseitigem Horizontalabstand a zueinander auf einer gemeinsamen Welle 8 vorgesehen ist, an deren einem Ende zugleich der AC-Motor 8a sitzt (Fig. 3).
Die Zuordnung mindestens eines Begrenzungsanschlages 10 zur Oberseite des freien Schwingenendes 5b vervollständigt hierbei die bauliche Ausgestaltung ebenso wie eine schaltungsgemäße Verknüpfung des AC-Motors 8a für die Walzenlüftung mit der jeweiligen Maschinensteuerung .

Eine weitere vorteilhafte Ausführungsform wird darin gesehen, daß der Balgzylinder 9 durch Federn o.a. Druckelemente ersetzbar ist und ebenso die Kugelgewindespindel 7, 7a durch Exzenter o.a. Verstellelemente ausgeführt werden kann.

Durch die neue Vorrichtung kann somit ein nahezu verzögerungsfrei arbeitendes, bei üblichen Hubzahlen gradgenaues Ein- und Ausschalten der Walzenlüftung erhalten werden und dadurch höhere Hubzahlen der jeweiligen Presse bzw. Stanze.

Ein großer Vorteil der neuen Vorrichtung besteht weiterhin darin, daß die notwendige schnelle Zwischenlüftung nicht gegen die Kraft des Balgzylinders 9, sondern sogar mit Unterstützung dieser Kraft beim Anlauf des Motors 8a für ca. 0,2 mm durchgeführt wird.

Der Anlauf des Motors 8a beim Beenden der Zwischenlüftung erfolgt ebenfalls ohne Gegenkraft des Balgzylinders 9. Lediglich beim Beenden der Positionierung wird in den letzten 0,2 mm die Kraft P gegen die Fahrtrichtung wirksam. Sie unterstützt damit die Abbremsung des Motors.

Bei der neuen Vorrichtung wird also erstmals die Walzenanpresskraft P des Balgzylinders 9 sowohl zum schnellen Öffnen der Walzen beim Zwischenlüften als auch beim schnellen Schließen am Ende der Zwischenlüftung unterstützend genutzt. Bisher wurde stets gegen diese Kraft P die Zwischenlüftung durchgeführt, was erhebliche Ansprechverzögerungen des gesamten Systems sowie hoher Verschleiß der baulichen Stellelemente zur Folge hatte.

Eine für die Praxis besonders vorteilhafte, zu den Figuren 1 bis 3 alternative Ausführungsform zeigen Fig. 4 und 5.

Die Figuren 4 und 5 zeigen den Grundaufbau einer Vorrichtung zum Lüften der oberen Walze 2 eines hochdynamischen Walzenvorschubsystems 1 zum Zuführen eines Materialbandes 1a bei Pressen, Stanzen o.ä. Maschinen, bei der die obere angetriebene Walze 2 auf einer Schwinge 5 höhenbeweglich gelagert ist und über die Walzenlüftelemente 7 an der Anpreßplatte 5d die Positionierung durchgeführt wird.

Der Vorteil bei dieser Variante einer Ausführungsform liegt bei einem solchen Vorschubsystem darin, daß die die obere Vorschubwalze 2 tragende Schwinge 5 auf ihrer Oberseite unter Zwischenschaltung von Druckelementen 9 Stellglieder 7 bis 10 in Form eines über einen AC-Motor 8a positionierbaren Exzenters zugeordnet sind. Die genaue Positionierung erfolgt dadurch, daß entsprechend der programmierten Materialdicke in der CNC-Steuerung der AC-Motor 8a den Exzenter 7 um den entsprechenden Winkel dreht und an einem Kontaktpunkt 10c diese Position auf ein Anpreßlager 10 gegen die Kraft des Balgzylinders 9 auf eine Anpreßplatte 5d überträgt.

Durch den Druck im Balgzylinder 9 (z.B. 3 Bar - mit linearer Kennlinie im Arbeitsbereich -) wird die angefahrene Position nun auch über die Schwinge 5 von der Oberwalze 2 eingenommen. Der Abstand zwischen Ober- und Unterwalze 2 und 3 entspricht nun der programmierten Materialdicke. Bei einer etwaigen Untertoleranz des Materialstreifens 1a würde der Streifen lose zwischen den beiden Walzen 2 und 3 liegen; üblicherweise programmiert man daher den Wert von Materialdicke 1a minus Eintauchtiefe der Anpreßplatte 5d in den Balgzylinder 9, so daß beispielsweise 0,5mm Eintauchtiefe bei Pos. 5e bedeuten, daß der Abstand zwischen Ober- und Unterwalze sich auf Materialdicke von 1a -0,5mm einstellt. Beim Einfahren des Materials 1a zwischen die Vorschubwalzen 2 und 3 wird sich die Schwinge 5 gegen den Druck des Balgzylinders 9 um 0,5mm nach oben bewegen; auf dem Materialband liegt somit der volle Anpreßdruck des Balgzylinders 9 an.
Die zuvor beschriebene Funktionsweise wird in spezieller baulicher Ausgestaltung vor allem dadurch erreicht, daß der als Exzenter 7, 10 ausgebildete Verstellantrieb aus einem auf der Oberseite der Anpreßplatte 5d der Schwinge 5 sitzenden Anpreßlager 10 mit Lagerbock 10' und der über eine Halterung 7" am Vorschubgehäuse befestigten, den Exzenter 7 beinhaltenden Antriebsscheibe 7' besteht, wobei das Anpreßlager 10 über eine in einem Anpreßhebel 7a gehaltene Laufrolle 10a formschlüssig in die Laufbahn des Exzenters 7 eingreift. Wichtig hierbei ist die Ausbildung der Exzenterführungsbahn 7 als zur Antriebsscheibe 7' erhaben oder in letztere eingelassen gestaltete Innen- oder Außenform.

Gemäß der Darstellung in Fig. 6 kann mit der neuen Vorrichtung gleichzeitig auch noch eine kontinuierliche Ermittlung der Dicke des durchlaufenden Metallbandes 1a erfolgen; dies ist bei der Metallbearbeitung auf Pressen und Stanzen ein sehr wichtiges Kriterium zur Vermeidung von Betriebsstörungen, wie beispielsweise Werkzeugbruch.
Gelöst wird dies durch einen Sensor 11 am freien Endstück 5b der Schwinge 5 und eine dem Sensor 11 mit Abstand gegenüberliegend vorn an der Schwinge 5 fest angeordnete Meßfahne 12, als Überwachungselement für die Erhaltung der werkseitig garantierten oberen Toleranzweite des zugeführten Blechmaterials, in erfindungsgemäßer, schaltungstechnischer Verknüpfung des Sensors 11 mit der Maschinensteuerung zum Zwecke der Maschinen- bzw. Vorschubstillsetzung bei Überschreitung der zulässigen Banddicke.

Die dargestellte Meßeinrichtung bedarf hierbei keiner mechanischen, d.h. manuellen Einstellung. Sie wird in der Maschinensteuerung programmiert mit den Grunddaten des Vorschubs, also der Vorschublänge, Geschwindigkeit, Beschleunigung, Banddicke, Zwischenlüftung und zudem der Banddickentoleranz von z.B. +/- 0,05mm. Sämtliche Daten werden unter der Teilenummer des jeweiligen Werkzeugs abgespeichert.

Die Mechanik der Meßapparatur ist der Vorschub mit den Elementen der Zwischenlüftung selbst. Es wird nur zusätzlich ein Abstandssensor in z.B. optischer oder induktiver bzw. kapazitiver analoger Art benötigt. Es ist also keine zusätzliche Mechanik mit im allgemeinen relativ hohem Platzbedarf erforderlich.

Die Grundlage des Meßverfahrens zur Ermittlung der Dicke des durchlaufenden Matallbandes 1a mit der neuen Vorrichtung besteht darin, daß durch eventuell unterschiedliche Materialdicke des Bandes die bewegliche Schwinge 5 mit der Oberwalze (Unterwalze des Vorschubes ist festgelagert) entsprechend bei Plustoleranz angehoben und bei Minustoleranz abgesetzt wird. Da das Schwingoberteil 5b und 5d auf den programmierten Wert positioniert ist, entsteht eine relative Abstandsänderung zwischen Schwinge 5 und Schwingenoberteil 5b und 5d.

Ein Programmierbeispiel kann dabei wie folgt aussehen:

| | | |
|---|---|---|
| a) | Banddicke (Festanschlag) | 3,8 mm |
| b) | Zwischenlüftung | 0,5 mm |
| c) | Banddickentoleranz | +/- 0,05 mm |

Nach Bandwechsel wird das Meßfenster für die Banddicke mit Endmaß oder kontrolliertem Bandanfang wie folgt ermittelt:
1) Festlegung des oberen Toleranzwertes:
   Steuerung positioniert Schwingenoberteil 5b auf 3,85 mm und mißt den Wert des Abstandssensors = d1
2) Festlegung des unteren Toleranzwertes:
   Steuerung positioniert Schwingenoberteil 5b auf 3,75 mm und mißt den Wert des Abstandssensors = d2.
3) Steuerung positioniert das Schwingenoberteil 5b auf den programmierten Wert für den Dauerlauf auf 3,8 mm und Freigabe zur Produktion.
4) Dauerlauf mit kontinuierlicher Banddickenkontrolle:
   Liegt während des Vorschiebens (Messung innerhalb von Vorschubwinkel) der aktuelle Meßwert über dem Grenzwert d1 oder unter d2, so wird die Anlage gestoppt und der Fehler angezeigt. Bei gleicher Meßeinrichtung kann die abweichende Banddicke in mm angezeigt werden.

Die Grenzwerte d1 und d2 können dabei zur entsprechenden Teilenummer abgespeichert werden. Bei Produktionsbeginn mit einem neuen Werkzeug kann nach Aufruf der betreffenden Teilenummern sofort der kontrollierte Stanzbetrieb beginnen.

## Patentansprüche

1. Vorrichtung zum Zwischenlüften der oberen Walze (2) eines hochdynamischen Walzenvorschubsystems (1) zum Zuführen eines Materialbandes (1a) bei Pressen, Stanzen oder ähnlichen Maschinen, bei der eine obere Walze (2) mit ihrem Antrieb über Zahnrad-Sätze auf einer Schwinge (5) höhenbeweglich gelagert ist und Walzenlüftungselemente (7) an der Schwinge (5) angreifen, wobei die die obere Vorschubwalze (2) tragenden Schwinge (5) auf ihrer Oberseite unter Zwischenschaltung von Druckelementen (9) ein Stellglied (5d,5d') zugeordnet ist,
**dadurch gekennzeichnet,**
**daß** an dem Stellglied (5d,5d') als Walzenlüftelement mindestens ein über einen AC-Motor (8a) positionierbares mechanisches Hubelement angreift, wobei dessen Positionierung durch eine schaltungsgemäße Verknüpfung des AC-Motors (8) mit der jeweiligen Maschinensteuerung erfolgt.

2. Vorrichtung nach Anspruch 1,
**dadurch gekennzeichnet,**
**daß** als Hubelement eine Positionierspindel (7) vorgesehen ist und das Stellglied (5d, 5d') plattenförmig ausgebildet, jochartig auf den Druckelementen (9) aufsitzt und über seitliche, als Führungssäulen ausgebildete Distanzelemente (5c) um ein einstellbares Höhenmaß (b) gegenüber der Schwinge (5) beweglich ist.

3. Vorrichtung nach Anspruch 1 und 2,
**dadurch gekennzeichnet,**
**daß** die Positionierspindel (7) über eine Kugelgewindeführung (7a) mit dem Stellglied (5d, 5d') verbunden ist, wobei die beiden symmetrisch dazu angeordneten Druckelemente (9) als luftbeaufschlagte Balgzylinder (9a) ausgebildet sind und die Führungssäulen (5c) an ihren oberhalb des Stellgliedes (5d, 5d') herausragenden freien Enden eine Stellmutter (5c') aufweisen, zum definierten Einstellen des die Materialdickentoleranz ausgleichenden Abstands (b).

4. Vorrichtung nach einem der Ansprüche 1 bis 3
**dadurch gekennzeichnet,**
**daß** das Stellglied (5d') als Schwinge mit gleichem Drehpunkt (5a) ausgebildet ist, an derem Schwingenende (5b) die Positionierspindel (7, 7a) angreift.

5. Vorrichtung nach einem der Ansprüche 1 bis 4,
**dadurch gekennzeichnet , daß**
eine Anordnung von zwei Spindeln (7, 7c) in gegenseitigem Horizontalabstand (a) zueinander auf einer gemeinsamen Welle (8) vorgesehen ist, an deren einem Ende ein AC-Motor (8a) angeordnet ist.

6. Vorrichtung nach Anspruch 5,
**dadurch gekennzeichnet,**
**daß** mindestens ein Begrenzungsanschlag (10) an einer Oberseite des freien Schwingenendes (5b) vorgesehen ist.

7. Vorrichtung nach einem der Ansprüche 1 bis 6,
**dadurch gekennzeichnet,**
**daß** die Druckelemente (9) als Federn ausgebildet sind.

8. Vorrichtung nach einem der Ansprüche 1 bis 7,
**dadurch gekennzeichnet,**
**daß** die Verstellelemente (7, 7a) als Exzenter ausgebildet sind.

9. Vorrichtung nach einem der Ansprüche 1 bis 8
**dadurch gekennzeichnet,**
**daß** das mechanische Hubelement als an der Anpreßplatte (5d) der Schwinge (5) angreifender, über einen AC-Motor (8a) positionierbarer Exzentertrieb (7; 7a, 10; 10a, 10b 10c) ausgebildet ist.

10. Vorrichtung nach Anspruch 9,
**dadurch gekennzeichnet,**
**daß** der als Exzenter (7, 10) ausgebildete Verstellantrieb aus einem auf der Oberseite der Anpreßplatte (5d) der Schwinge (5) sitzenden Anpreßlager (10) mit Lagerbock (10') und einer über eine Halterung (7") am Vorschubgehäuse befestigten, den Exzenter (7) beinhaltende Antriebsscheibe (7') vorgesehen ist.

11. Vorrichtung nach Anspruch 9 und 10,
**dadurch gekennzeichnet,**
**daß** das Anpreßlager (10) über eine in einem Anpreßhebel (7a) gehaltene Laufrolle (10a) formschlüssig in die Laufbahn des Exzenters (7) eingreift.

12. Vorrichtung nach einem der Ansprüche 1 bis 11,
**dadurch gekennzeichnet**
**daß** die Ausbildung der Exzenterführungsbahn (7) als zur Antriebsscheibe (7') erhaben oder in letztere eingelassen gestaltete Innen- oder Außenkulisse vorgesehen ist.

13. Vorrichtung nach einem der Ansprüche 1 bis 12,
**dadurch gekennzeichnet,**
**daß** zur Ermittlung des zugeführten Materialballens (1a) ein Sensor (11) am freien Endstück (5b) der Schwinge (5) und eine dem Sensor (11) mit Abstand gegenüberliegend vorn an der Schwinge (5) fest angeordnete Meßfahne (12) vorgesehen ist.

14. Vorrichtung nach Anspruch 13,
**dadurch gekennzeichnet,**
**daß** durch eine schaltungsgemäße Verknüpfung des Sensors (11) mit der Maschinensteuerung eine Maschinen-bzw. Vorschubstillsetzung bei Überschreiten der zulässigen Banddicke vorgesehen ist.

## Claims

1. Device for interim release of the upper roller (2) of a highly dynamic roller feed system (1) for feeding a material strip (1a) in presses, punches or similar machines, in which an upper roller (2) together with its drive is mounted by way of a gearwheel set on a rocker (5) to be movable in height and roller releasing elements (7) engage at the rocker (5), wherein the rocker (5) carrying the upper feed roller (2) is associated on its upper side with a setting element (5d, 5d') with interposition of pressure elements (9), **characterised in that** at least one mechanical lifting element positionable by way of an AC motor (8a) engages at the setting element (5d, 5d') as a roller releasing element, wherein the positioning thereof is effected by a linking in terms of circuit of the AC motor (8) with the respective machine control.

2. Device according to claim 1, **characterised in that** a positioning spindle (7) is provided as lifting element and the setting element (5d, 5d') constructed to be plate-shaped is seated on the pressure elements (9) in the manner of a yoke and is movable through an adjustable height dimension (b) relative to the rocker (5) by way of lateral spacer elements (5c) constructed as guide columns.

3. Device according to claim 1 and 2, **characterised in that** the positioning spindle (7) is connected with the setting element (5d, 5d') by way of a ball-and-thread guide, wherein the two pressure elements (9) arranged symmetrically thereto are constructed as pneumatically actuated bellows cylinders (9a) and the guide columns (5c) have, at the free ends thereof projecting above the setting element (5d, 5d'), a setting nut (5c') for defined setting of the spacing (b) compensating for the material thickness tolerance.

4. Device according to one of claims 1 to 3, **characterised in that** the setting element (5d') is constructed as a rocker with an equidistant fulcrum (5a) and the positioning spindle (7, 7a) engages at the rocker ends (5b) of the rocker.

5. Device according to one of claims 1 to 4, **characterised in that** an arrangement of two spindles (7, 7c) in mutual horizontal spacing (a) relative to one another is provided on a common shaft (8), at one end of which an AC motor (8a) is arranged.

6. Device according to claim 5, **characterised in that** at least one limiting abutment (10) is provided at an upper side of the free rocker end (5b).

7. Device according to one of claims 1 to 6, **characterised in that** the pressure elements (9) are constructed as springs.

8. Device according to one of claims 1 to 7, **characterised in that** the adjusting elements (7, 7a) are constructed as eccentrics.

9. Device according to one of claims 1 to 8, **characterised in that** the mechanical lifting element is constructed as an eccentric drive (7; 7a, 10; 10, 10b) engaging at the press plate (5d) of the rocker (5) and positionable by way of an AC motor (8a).

10. Device according to claim 9, **characterised in that** the adjusting drive constructed as an eccentric (7, 10) is provided from a pressure bearing (10), which is seated on the upper side of the press plate (5d) of the rocker (5), with a bearing block (10'), and a drive disc (7'), which is fastened at the feeder housing by way of a mount (7") and includes the eccentric (7).

11. Device according to claim 9 and 10, **characterised in that** the pressure bearing (10) engages in the path of the eccentric (7) in shape-locking manner by way of a roller (10a) mounted in a press lever (7a).

12. Device according to one of claims 1 to 11, **characterised in that** the construction of the eccentric guide track (7) is provided as an internal or external guide formed to be elevated relative to the drive disc (7') or let into the latter.

13. Device according to one of claims 1 to 12, **characterised in that** for detecting the fed material bale (1a) a sensor (11) is provided at the free end piece (5b) of the rocker (5) and a measuring vane (12) is fixedly arranged at the front at the rocker (5) to be opposite the sensor (11) at a spacing.

14. Device according to claim 13, **characterised in that** a machine or feed standstill in the case of exceeding the permissible strip thickness is provided by a linking of the sensor (11) with the machine control in terms of circuit.

## Revendications

1. Dispositif pour soulever de façon temporaire le rouleau (2) supérieur d'un appareil d'alimentation à avance par rouleaux (1) hautement dynamique afin d'apporter une bande de matériau (1a) dans le cas de presses, de presses à estamper, ou de machines similaires, dans le cas duquel un rouleau (2) supérieur est placé de manière déplaçable en hauteur avec son entraînement à l'aide de jeux de roues dentées sur une bielle oscillante (5) et des éléments de soulèvement de rouleau (7) ont prise sur la bielle oscillante (5), un organe de réglage (5d, 5d') étant attribué à la bielle oscillante (5) portant le rouleau d'avance supérieur (2) sur son côté supérieur avec intercalation d'éléments de pression (9), **caractérisé en ce qu**'au moins un élément de levage mécanique positionnable à l'aide d'un moteur AC (8a) agit sur l'organe de réglage (5d, 5d') comme élément de soulèvement du rouleau, le positionnement de l'élément de levage étant réalisé au moyen d'une liaison correspondant au couplage du moteur AC (8) avec la commande de machine respective.

2. Dispositif selon la revendication 1, **caractérisé en ce qu**'une broche de positionnement (7) est prévue comme élément de levage et que l'organe de réglage (5d, 5d') est en forme de plaque, repose sur les éléments de pression (9) comme une culasse et est déplaçable sur une hauteur (b) réglable par rapport à la bielle oscillante (5) à l'aide d'éléments d'écartement (5c) latéraux et formés comme des colonnes de guidage.

3. Dispositif selon la revendication 1 et 2, **caractérisé en ce que** la broche de positionnement (7) est raccordée à l'organe de réglage (5d, 5d') à l'aide d'un guidage à vis à billes (7a), les deux éléments de pression (9) placés symétriquement étant formés comme cylindres à soufflets (9a) contraints par air et les colonnes de guidage (5c) présentant un écrou de réglage (5c') sur leurs extrémités libres s'étendant vers l'extérieur au-dessus de l'organe de réglage (5d, 5d') pour le réglage défini de l'écart (b) compensant la tolérance de l'épaisseur de matériau.

4. Dispositif selon l'une des revendications 1 à 3, **caractérisé en ce que** l'organe de réglage (5d') est formé comme bielle oscillante avec le même centre de rotation (5a) à l'extrémité de bielle (5b) duquel agit la broche de positionnement (7, 7a).

5. Dispositif selon l'une des revendications 1 à 4, **caractérisé en ce qu**'un dispositif de deux broches (7, 7c) est prévu à écart horizontal (a) mutuel sur un arbre commun (8), à une extrémité duquel est placé un moteur AC (8a).

6. Dispositif selon la revendication 5, **caractérisé en ce qu**'au moins une butée de limitation (10) est prévue sur un côté supérieur de l'extrémité libre de bielle (5b).

7. Dispositif selon l'une des revendications 1 à 6, **caractérisé en ce que** les éléments de pression (9) sont formés comme des ressorts.

8. Dispositif selon l'une des revendications 1 à 7, **caractérisé en ce que** les éléments de réglage (7, 7a) sont formés comme des excentriques.

9. Dispositif selon l'une des revendications 1 à 8, **caractérisé en ce que** l'élément de levage mécanique est formé comme un entraînement d'excentrique (7, 7a, 10, 10a, 10b, 10c), positionnable à l'aide d'un moteur AC (8a), agissant sur la plaque de pression (5d) de la bielle oscillante (5).

10. Dispositif selon la revendication 9, **caractérisé en ce que** l'entraînement de réglage formé comme excentrique (7, 10) est constitué par une butée de pression (10) avec palier (10') logée sur le côté supérieur de la plaque de pression (5d) de la bielle oscillante (5) et par une poulie d'entraînement (7'), contenant l'excentrique (7), fixée sur le boîtier de l'avance à l'aide d'une fixation (7").

11. Dispositif selon la revendication 9 et 10, **caractérisé en ce que** la butée de pression (10) a prise dans la voie de roulement de l'excentrique (7) par conjonction de forme à l'aide d'une roulette (10a) maintenue dans un levier de pressage (7a).

12. Dispositif selon l'une des revendications 1 à 11, **caractérisé en ce que** la configuration de la voie de guidage de l'excentrique (7) est prévue comme coulisse extérieure surélevée par rapport à la poulie d'entraînement (7') ou encastrée dans cette dernière.

13. Dispositif selon l'une des revendications 1 à 12, **caractérisé en ce qu**'un capteur (11) est prévu sur la pièce terminale (5b) libre de la bielle oscillante (5) et une marque de mesure (12) placée de façon fixe sur le devant de la bielle oscillante (5) est prévue à écart du capteur (11) et à l'opposé pour la détection des balles de matériau (1a) apportées.

14. Dispositif selon la revendication 13, **caractérisé en ce qu**'il est prévu un dispositif d'arrêt de la machine ou de l'avance qui, grâce à un circuit combinatoire du capteur (11) avec la commande de machine, est actionné en cas de dépassement de l'épaisseur de bande admissible.
